# EUROPÄISCHE PATENTSCHRIFT

(11) **EP 0 567 001 B1**
(45) Veröffentlichungstag und Bekanntmachung des Hinweises auf die Patenterteilung: **24.01.1996**
(21) Anmeldenummer: 93106190.7
(22) Anmeldetag: 16.04.1993
(51) Int. Cl.: E05C 17/20

(54) **Türfeststeller für Kraftwagentüren**
Door check for motor vehicle doors
Arrêt de porte pour portes de véhicules automobiles

(30) Priorität: 23.04.1992 DE 9205497 U
(43) Veröffentlichungstag der Anmeldung: 27.10.1993
(73) Patentinhaber: ED. Scharwächter GmbH & Co.KG., D-42855 Remscheid (DE)
(72) Erfinder: Klüting, Bernd-Alfred, W-5608 Radevormwald (DE)
(74) Vertreter: Schön, Theodor, Patent- und Zivilingenieur

(56) Entgegenhaltungen:
- EP-A- 0 445 417
- DE-A- 2 944 766
- DE-B- 1 071 506
- DE-C- 2 007 744
- FR-A- 2 280 778

## Beschreibung

Die Erfindung bezieht sich auf einen Türfeststeller für Kraftwagentüren, bestehend aus einer am einen Türanordnungsteil, Tür oder Türholm, um eine zur Scharnierachse der Türe parallele Achse schwenkbar angelenkten Türhaltestange und einem am anderen Türanordnungsteil befestigten, von der Türhaltestange durchsetzten und federbelastete, quer zur Bewegungsebene der Türhaltestange bewegliche Brems-oder Haltekörper aufnehmenden Haltergehäuse, wobei die Türhaltestange aus einem Flachmaterial gebildet und an wenigstens einer Breitseite mit Bremsrampen und Haltemarken bildenden Erhebungen versehen ist und wobei die Brems-oder Haltekörper durch rotierbar in, im Haltergehäuse gegen eine Federbelastung senkrecht zu der oder den Breitseiten der Türhaltestange beweglich angeordneten,durch Formstücke gebildeten Haltern gelagerte Wälzkörper, insbesondere Walzen oder Nadeln, gebildet sind.

Bei einer bekannten Bauart vergleichbarer Türfeststeller (DE-PS 20 07 744) sind als Bremsklötze ausgebildete Brems-oder Halteglieder vermittels jeweils einer ihr gesamte Aufstandsbreite am Haltergehäuse übergreifenden, bogenförmig nach außen gewölbten Belastungsfeder gegen Federlast verstellbar am Haltergehäuse abgestützt. Die bogenförmig nach außen gewölbte Belastungsfeder schließt dabei einen lediglich an seinen beiden Stirnseiten offenen Hohlraum mit dem eigentlichen Körper des Brems-oder Haltegliedes ein und kann, sofern dieses aus einem geeigneten Kunststoffmaterial hergestellt ist, auch einteilig mit dem Körper des Brems-oder Haltegliedes ausgebildet sein. Nachteilig bei einer solchen Ausbildung der Belastungsfeder ist es, daß die Belastungsfeder aufgrund ihrer notwendigerweise nach außen gerichteten Wölbung, deren Scheitelhöhe etwa im Bereich der Längsmitte der Türhaltestange liegt, nur linienförmig am Haltergehäuse anliegen kann und somit die Gefahr besteht, daß das Brems-oder Halteglied beim Auftreten einer außermittig angreifenden Kraft eine Kippbewegung ausführt, was zwangsweise zu einer Winkelstellung gegenüber der Bewegungsrichtung der Türhaltestange und in der Folge davon zunächst zu einer verringerten Exaktheit der Einhaltung der Haltepunkte der Türe und ferner auch zu einer höchst unerwünschten Geräuschentwicklung im Türfeststeller führt.

Der Erfindung liegt daher die Aufgabe zugrunde einen Türfeststeller der eingangs bezeichneten Bauart dahingehend zu verbessern, daß zum einen seine Herstell-und insbesondere seine Montierbarkeit verbessert und zum anderen sowohl durch Herstellungstoleranzen teils des Haltergehäuses und teils der Halter bedingte als auch durch Temperaturänderungen bedingte oder aber aus dem Auftreten außermittig angreifender Kräfte resultierende Relativ-oder Kippbewegungen der Halter bzw. der Haltekörper zum Haltergehäuse beim Durchgang der Türhaltestange durch das Haltergehäuse ausgeschlossen werden.

Diese Aufgabe wird ausgehend von dem Oberbegriff des Hauptanspruchs dadurch gelöst, daß die die Brems- oder Haltekörper lagernden Halter in beiden Bewegungsrichtungen der Türhaltestange vermittels symmetrisch zur Rotationsachse der walzenförmig ausgebildeten Brems-oder Haltekörper angeordneter Federbügel gegen die quer zur Bewegungsrichtung der Türhaltestange ausgerichteten Stirnwandungen des Haltergehäuses abgestützt sind, wobei vorteilhafterweise weiterhin vorgesehen ist, daß der Haltekörper beiderseits eines Mittelteiles mit in der Draufsicht diesem gegenüber breiteren, über ihre Stirnflächen an den parallel zur Bewegungsrichtung der Türhaltestange ausgerichteten Seitenwandungen des Haltergehäuses anliegenden Kopfteilen versehen ist und die Federbügel die den Stirnwandungen des Haltergehäuses zugewandten Seitenflächen der Kopfteile des Halters nur gerinfügig (toleranzausgleichend) überragen.

Gegenüber durch geschlossene Hohlräume gebildeten Federelementen sind als freitragend auskragende Formen, wie Bügel oder Flügel bzw. Lippen ausgebildete Federbügel zunächst einfacher herzustellen und bieten auch hinsichtlich des Zusammenbaues des Türfeststellers Vorteile, da mit dieserart gestalteten Federelementen ausgestattete Halter leichter in das zugehörige Haltergehäuse einsetzbar sind. Des Weiteren wird durch die Ausbildung der Federelemente als Federbügel eine günstigere Abstützung der Halter gegen die Stirnwandungen des Haltergehäuses erreicht, dahingehend, daß die Abstützung entweder ziemlch genau deckungsgleich zu den Längsrändern bzw. symetrisch zur Längsmitte der Türhaltestange angeordnet oder aber über die gesamte Breite der Türhaltestange hin gleich gestaltet werden kann, was trotz der unterschiedlichen Gestaltungsmöglichkeiten hinsichtlich der Federelemente stets zu einer zur Längsmitte der Türhaltestange exakt quergerichteten Ausrichtung der Halter und damit auch der Brems-oder Haltekörper sowie als Folge davon zu einem exakten Zusammenwirken der Brems-oder Haltekörper mit den Bremsrampen und Rastmar- ken der Türhaltestange führt. Die neuerungsgemäße Ausbildung eines Türfeststellers gewährleistet daher einerseits eine einfachere Herstellung und Montage des Türfeststellers und andererseits dessen absolut geräuschfreien Betrieb und beläßt darüberhinaus dem Konstrukteur noch eine große Wahlmöglichkeit hinsichtlich der Anpassung an gehäuseseitig vorgezeichnete Einbaubedingungen.

Für die praktische Ausführung der Erfindung bieten sich mehrere Ausgestaltungsformen an.

Gemäß einer ersten Ausgestaltungsform ist vorgesehen, daß jeweils zwei mit einer Stirnwandung des Haltergehäuses zusammenwirkende Federbügel vermittels eines gemeinsamen Fußteiles mit dem Mittelteil des Halters verbunden sind, wobei zweckmäßigerweise die beiden Federbügel zu einem im Wesentlichen einen V-förmigen Profilquerschnitt aufweisenden Formteil zusammengefasst sind.

Bei einer zweiten Ausgestaltungform ist vorgesehen, daß jeder von zwei mit einer Stirnwandung des Haltergehäuses zusammenwirkenden Federbügeln jeweils an eines der Kopfteile des Halters angeschlossen ist, wobei die Federbügel vorteilhafterweise als einteilig mit den Kopfteilen des Halters und diesen gegenüber nach außen angestellte und gegeneinander zeigende Federlippen gestaltet sind.

Eine dritte Ausgestaltungsform zeichnet sich dadurch aus, daß wenigstens die mit einer der Stirnwandungen des Haltergehäuses zusammenwirkenden Federbügel als Lamellenschar ausgebildet sind, wobei die Lamellen einer Lamellenschar zu diesem im wesentlichen senkrecht ausgerichtet an das Mittelteil des Halters angeschlossen sind und wobei ferner die Lamellen der Lamellenschar an ein Fußteil anschließen ein wenigstens teilkreisförmiges Querschnittsprofil aufweisen.

Nach einer vierten Ausgestaltungsform schließlich kann auch vorgesehen sein, daß die Federbügel als gegeneinanderzeigend ausgerichtete, am Mittelteil des Halters angeordnete flügelartige Ausformungen gestaltet sind, wobei sich eine besonders bevorzugte dadurch auszeichnet, daß die flügelartigen Ausformungen eine dreieckförmige Grundrißform aufweisen und über einen im Bereich der Spitze ihrer Grundrißform angeordneten Fußbereich mit dem Mittelteil des Halters verbunden sind.

Unabhängig von der jeweils gewählten bzw. angewendeten Ausgestaltungsform ist neuerungsgemäß vorgesehen, daß, wie an sich bekannt, die Halter samt der an ihnen angeordneten Federbügel jeweils als Formteil aus einem Kunststoffmaterial hergestellt und die Federbügel einteilig mit ihnen jeweils ausgeformt sind.

Die Erfindung ist in der nachfolgenden Beispielsbeschreibung anhand einiger in der Zeichnung dargestellter Ausführungsbeispiele im Einzelnen beschrieben.

In der Zeichnung zeigt die
- Figur 1: eine Draufsicht auf einen Türfeststeller;
- Figur 2: eine Draufsicht auf eine erste Ausgestaltung eines Halters für einen Türfeststeller nach Figur 1;
- Figur 3: eine Draufsicht auf eine zweite Ausgestaltung eines Halters für einen Türfeststeller nach Figur 1;
- Figur 4: eine ausschnittweise schaubildliche Darstellung einer dritten Ausgestaltung eines Halters für einen Türfeststeller nach Figur 1;
- Figur 5: eine ausschnittweise schaubildliche Darstellung einer Variante zur dritten Ausgestaltung eines Halters für einen Türfeststeller nach Figur 1;
- Figur 6: eine ausschnittweise schaubildliche Darstellung einer vierten Ausgestaltung eines Halters für einen Türfeststeller nach Figur 1;
- Figur 7: eine ausschnittweise schaubildliche Darstellung einer Variante zur zweiten Ausgestaltung eines Halters für einen Türfeststeller nach Figur 1;

Bei einem aus einer am einen Türanordnungsteil um eine zur Türscharnierachse parallele Achse 1 angelenkten, durch Flachmaterialzuschnitte gebildeten Türhaltestange 2 und einem von der Türhaltestange 2 durchsetzten, am anderen Türanordnungsteil befestigten Haltergehäuse 3 bestehenden Türfeststeller sind mit an wenigstens einer der Breitseiten der Türhaltestange 2 angeordneten Bremsrampen und Rastmarken bildenden Erhebungen zusammenwirkende, als Nadeln oder Walzen ausgebildete Brems-oder Haltekörper rotierbar in als Formteiele aus einem Kunststoffmaterial gebildeten Haltern 4 gelagert.

Bei der in der Figur 2 dargestellten ersten Ausführungsform ist ein einen im Einzelnen nicht dargestellten Brems- oder Haltekörper lagernder Halter 4 in beiden Bewegungsrichtungen der Türhaltestange 2 vermittels symetrisch zur Rotationsachse 5 der walzenförmig ausgebildeten Brems- oder Haltekörper angeordneter Federbügel 6 un 7 gegen die quer zur Bewegungsrichtung der Türhaltestange 2 ausgerichteten Stirnwandungen 8 und 9 des Haltergehäuses 3 abgestützt sind, wobei der Halter 4 beiderseits eines Mittelteiles 10 mit diesem gegenüber breiteren, über ihre Stirnflächen 11 an den parallel zur Bewegungsrichtung der Türhaltestange 2 ausgerichteten Seitenwandungen 12 des Haltergehäuses 4 anliegenden Kopfteilen 13 versehen ist und die Federbügel 6 und 7 die den Stirnwandungen des Haltergehäuses 4 zugewandten Seitenflächen 14 der Kopfteile 13 des Halters 4 nur gerinfügig (toleranzausgleichend) überragen.

Die beiden in dieser Ausführungsform vorgesehenen, jeweils mit einer der beiden Stirnwandungen 8 und 9 des Haltergehäuses 3 zusammenwirkende Federbügel 6 und 7 sind vermittels eines gemeinsamen Fußteiles 15 mit dem Mittelteil 10 des Halters 4 verbunden und weisen in der Draufsicht eine im Wesentlichen V-förmigen Gestalt auf.

In der in der Figur 7 gezeigten abgewandelten Ausgestaltungsform sind an die Fläche des Mittelteiles 10, im wesentlichen den gegenseitigen Abstand zwischen den beiden Kopfteilen 13 des Halters 4 überbrückende Federbügel 25 angeschlossen, die eine etwa hakenförmige Profilquerschnittsform aufweisen und deren Krümmungsachse parallel zur Bewegungsebene der Türhaltestange 2 ausgerichtet ist.

Bei der in der Figur 3 dargestellten Ausführungsform sind gleichfalls jeweils zwei mit jeweils einer der Stirnwandungen 8 und 9 des Haltergehäuses 3 zusammenwirkende Federbügel 16 und 17 vorgesehen, die hier jedoch jeweils an eines der Kopfteile 13 des Halters 4 angeschlossen bzw. mit den Kopfteilen 13 einheitlich ausgeformt sind und nach Art diesen gegenüber nach außen abgestellter und gegeneinander zeigender Federlippen gestaltet sind.

In der Ausgestaltungsform nach den Figuren 4 und 5 ist der Halter 4 anstelle von Federbügeln mit einer Vielzahl, mit jeweils einer der Stirnwandungen 8 und 9 des Haltergehäuses 3 zusammenwirkende Lamellen 17 versehen, die zu beiden Seiten des Mittelteiles 10 des Halters 4 jeweils eine Lamellenschar bilden, sind, wobei die Lamellen 17 einer Lamellenschar zur Längserstreckung des Mittelteiles 10 im wesentlichen senkrecht stehend ausgerichtet sind. Währeend in der Ausführungsform nach der Figur 4 die Lamellemn 17 ausgehend von einem Fußteil 18 lediglich leicht gewellt sind ist bei der Ausführungsform nach Figur 5 vorgesehen, daß die Lamellen 17 anschließend an ein senkrecht zur Längserstreckung des Mittelteiles 10 ausgerichtetes Fußteil 18 einen teilkreisförmig gekrümmten Kopfbereich 19 aufweisen. Unabhängig von der Ausgestaltung ihrer Profilform sind die Lamellen 17 jeweils einer Lamellenschar dicht an dicht stehend angeordnet, wobei sie mit ihren äußersten Enden die Stirnflächen der Kopfteile 13 des Halters jeweils nur geringfügig, höchstens jedoch um den Betrag ihres gegenseitigen Abstandes überragen

Bei der in der Figur 6 gezeigten weiteren Ausführungsform sind anstelle der Lamellen 17 als Federbügel gegeneinanderzeigend ausgerichtete, am Mittelteil 10 des Halters 4 angeordnete flügelartige Ausformungen 20 angeordnet die in der gezeigten Ausgestaltungsform eine dreieckförmige Grundrißform aufweisen und über einen im Bereich der Spitze 21 ihrer Grundrißform angeordneten Fußbereich 22 mit dem Mittelteil 10 des Halters 4 verbunden sind.

## Patentansprüche

1. Türfeststeller für Kraftwagentüren, bestehend aus einer am einen Türanordnungsteil, Tür oder Türholm, um eine zur Scharnierachse der Türe parallele Achse (1) schwenkbar angelenkten Türhaltestange (2) und einem am anderen Türanordnungsteil befestigten, von der Türhaltestange (2) durchsetzten und federbelastete, quer zur Bewegungsebene der Türhaltestange bewegliche Brems-oder Haltekörper aufnehmenden Haltergehäuse (3), wobei die Türhaltestange (2) aus einem Flachmaterial gebildet und an wenigstens einer Breitseite mit Bremsrampen und Haltemarken bildenden Erhebungen versehen ist und wobei die Brems-oder Haltekörper durch rotierbar in, im Haltergehäuse (3) gegen eine Federbelastung senkrecht zu der oder den Breitseiten der Türhaltestang (2) beweglich angeordneten, durch Formstücke gebildeten Haltern (4) gelagerte Wälzkörper, insbesondere Walzen oder Nadeln, gebildet sind, dadurch gekennzeichnet, daß die die Brems- oder Haltekörper lagernden Halter (4) in beiden Bewegungsrichtungen der Türhaltestange (2) vermittels symmetrisch zur Rotationsachse der walzenförmig ausgebildeten Brems-oder Haltekörper angeordneter Federbügel (6,7;16,17;18,19;20;25) gegen die quer zur Bewegungsrichtung der Türhaltestange (2) ausgerichteten Stirnwandungen (8 und 9) des Haltergehäuses (3) abgestützt sind.

2. Türfeststeller nach Anspruch 1, dadurch gekennzeichnet, daß der Halter (4) beiderseits eines Mittelteiles (10) mit in der Draufsicht diesem gegenüber breiteren, über Ihre Stirnflächen (11) an den parallel zur Bewegungsrichtung der Türhaltestange (2) ausgerichteten Seitenwandungen (12) des Haltergehäuses (3) anliegenden Kopfteilen (13) versehen ist und die Federbügel die den Stirnwandungen (8 und 9) des Haltergehäuses (3) zugewandten Seitenflächen der Kopfteile (13) des Halters (4) nur gerinfügig insbesondere toleranzausgleichend, überragen.

3. Türfeststeller nach Anspruch 1 und 2, dadurch gekennzeichnet, daß jeweils zwei mit einer Stirnwandung (8 oder 9) des Haltergehäuses (3) zusammenwirkende Federbügel (6 und 7) vermittels eines gemeinsamen Fußteiles (15) mit dem Mittelteil (10) des Halters (4) verbunden sind.

4. Türfeststeller nach Anspruch 1 bis 3, dadurch gekennzeichnet, daß die beiden Federbügel (6 und 7) zu einem im Wesentlichen einen V-förmigen Profilquerschnitt aufweisenden Formteil zusammengefasst sind.

5. Türfeststeller nach Anspruch 1 und 2, dadurch gekennzeichnet, daß jeder von zwei mit einer Stirnwandung (8 oder 9) des Haltergehäuses (3) zusammenwirkenden Federbügeln (16 und 17) jeweils an eines der Kopfteile (13) des Halters (4) angeschlossen ist.

6. Türfeststeller nach Anspruch 5, dadurch gekennzeichnet, daß die Federbügel (16 und 17) als einteilig mit den Kopfteilen (13) des Halters (4) und diesen gegenüber nach außen angestellte und gegeneinander zeigende Federlippen gestaltet sind.

7. Türfeststeller nach Anspruch 1 und 2, dadurch gekennzeichnet, daß wenigstens die mit einer der Stirnwandungen (8 oder 9) des Haltergehäuses (3) zusammenwirkenden Federbügel als Lamellenschar (17) ausgebildet sind.

8. Türfeststeller nach Anspruch 7, dadurch gekennzeichnet, daß die Lamellen (17) einer Lamellenschar zu diesem im wesentlichen senkrecht ausgerichtet an das Mittelteil (10) des Halters (4) angeschlossen sind.

9. Türfeststeller nach Anspruch 7 und 8, dadurch gekennzeichnet, daß die Lamellen (17) der Lamellenschar an ein Fußteil (18) anschließend ein wenigstens teilkreisförmiges Querschnittsprofil (19) aufweisen.

10. Türfeststeller nach Anspruch 1 und 2, dadurch gekennzeichnet, daß die Federbügel (20) als gegeneinanderzeigend ausgerichtete, am Mittelteil (10) des Halters (4) angeordnete flügelartige Ausformungen (20) gestaltet sind.

11. Türfeststeller nach Anspruch 7, dadurch gekennzeichnet, daß die flügelartigen Ausformungen (20) eine dreieckförmige Grundrißform aufweisen und über einen im Bereich der Spitze (21) ihrer Grundrißform angeordneten Fußbereich (22) mit dem Mittelteil (10) des Halters (4) verbunden sind.

12. Türfeststeller nach einem der voraufgehenden Ansprüche 1 bis 5, dadurch gekennzeichnet, daß der Haltekörper (4) als Formteil aus einem Kunststoffmaterial hergestellt ist und die Federbügel einteilig mit ihm ausgebildet sind.

## Claims

1. Door check for motor vehicle doors, consisting of a door holding rod (2) which is articulated on one door arrangement member, door or door beam so as to be pivotal round an axis (1) parallel to the hinge pin of the door and of a holder housing (3) which is fastened on the other door arrangement member, is penetrated by the door holding rod (2) and receives spring-loaded brake or holding members which are movable transversely to the plane of movement of the door holding rod, wherein the door holding rod (2) is formed from a flat material and is provided with embossments forming brake ramps and holding marks on at least one broad side and wherein the brake or holding members are formed by antifriction members, in particular rollers or needles, rotatably mounted in holders (4) arranged in the holder housing (3) so as to be movable against spring loading perpendicularly to the broad side or sides of the door holding rod and formed by shaped parts, characterised in that the holders (4) mounting the brake or holding members are supported in both directions of movement of the door holding rod (2) by means of spring clips (6, 7 ; 16, 17; 18, 19; 20; 25) arranged symmetrically to the axis of rotation of the roller-shaped brake or holding members, against the end walls (8 and 9) of the holder housing (3) orientated transversely to the direction of movement of the door holding rod (2).

2. Door check according to Claim 1, characterised in that the holder (4) is provided on either side of a central part (10) with head parts (13) which are wider than the central part (10) in a plan view and rest, via their end faces (11), on the lateral walls (12) of the holder housing (3) orientated parallel to the direction of movement of the door holding rod (2) and the spring clips project only slightly, in particular so as to compensate tolerances, beyond the lateral faces of the head parts (13) of the holder (4) turned toward the end walls (8 and 9) of the holder housing (3).

3. Door check according to Claims 1 and 2, characterised in that two respective spring clips (6 and 7) cooperating with an end wall (8 or 9) of the holder housing (3) are connected to the central part (10) of the holder (4) by means of a common foot part (15).

4. Door check according to Claims 1 to 3, characterised in that the two spring clips (6 and 7) are combined to form a shaped part having a substantially V-shaped profile cross section.

5. Door check according to Claims 1 and 2, characterised in that each of two spring clips (16 and 17) cooperating with an end wall (8 or 9) of the holder housing (3) is connected to one of the head parts (13) of the holder (4) in each case.

6. Door check according to Claim 5, characterised in that the spring clips (16 and 17) are designed as spring lips which are integral with the head parts (13) of the holder (4) and are set outwardly relative thereto and are directed toward one another.

7. Door check according to Claims 1 and 2, characterised in that at least the spring clips cooperating with one of the end walls (8 or 9) of the holder housing (3) are designed as an assemblage of blades (17).

8. Door check according to Claim 7, characterised in that the blades (17) of an assemblage of blades are orientated substantially perpendicularly thereto and are connected to the central part (10) of the holder (4).

9. Door check according to Claims 7 and 8, characterised in that the blades (17) of the assemblage of blades have an at least partially circular cross-sectional profile (19) adjacent to one foot part (18).

10. Door check according to Claims 1 and 2, characterised in that the spring clips (20) are designed as vane-like recesses (20) orientated toward one another and arranged on the central part (10) of the holder (4).

11. Door check according to Claim 7, characterised in that the vane-like recesses (20) have a triangular outline and are connected to the central part (10) of the holder (4) via a foot region (22) arranged in the region of the tip (21) of their outline.

12. Door check according to one of the preceding Claims 1 to 5, characterised in that the holding member (4) is produced from a plastics material as a shaped part and the spring clips are formed integrally therewith.

## Revendications

1. Arrêtoir de porte pour portes de véhicules automobiles, qui se compose, d'une part, d'une barre d'arrêt (2) disposée sur l'une des parties de la porte, à savoir la porte elle-même ou le montant de porte, en étant articulée autour d'un axe (1) parallèle à l'axe de la charnière et, d'autre part, d'un boîtier de maintien (3) fixé sur l'autre partie de la porte, traversé par la barre d'arrêt (2) et logeant des corps de freinage et de blocage subissant la pression d'un ressort et mobiles perpendiculairement au plan de mouvement de la barre d'arrêt, où la barre d'arrêt (2) constituée d'un segment de plat est pourvue au moins sur l'un de ses côtés larges de bossages formant des rampes de freinage et des éléments d'arrêt et où les corps de freinage et de blocage sont constitués de corps cylindriques, en particulier de rouleaux ou d'aiguilles, disposés en pouvant tourner dans des supports (4) qui sont constitués de pièces façonnées et logés dans le boîtier de maintien (3) en étant déplaçables à l'encontre de la force d'un ressort perpendiculairement au(x) côté(s) large(s) de la barre d'arrêt (2), *caractérisé* *en* *ce* *que* les supports (4) maintenant les corps de freinage et de blocage s'appuient, dans les deux sens de mouvement de la barre d'arrêt (2), sur les parois frontales (8), (9) du boîtier de maintien (3) perpendiculaires à la direction de mouvement de la barre d'arrêt, par l'intermédiaire d'étrier de ressort (6), (7), (16), (17), (18), (19), (20), (25) disposés symétriquement par rapport à l'axe de rotation (5) des corps de freinage et de blocage cylindriques.

2. Arrêtoir de porte selon la revendication 1 *caractérisé* *en* *ce* *que* le support (4) est pourvu de part et d'autre de sa partie médiane (10) d'une partie de tête (13) et *en* *ce* *que* les parties de têtes sont, vues de dessus, plus larges que ladite partie médiane et s'appuient par leur surface frontale (11) sur les parois latérales (12) du boîtier de maintien (3), qui sont parallèles à la direction de mouvement de la barre d'arrêt (2) et *en* *ce* *que* les étriers de ressort ne débordent que très légèrement sur les surfaces latérales, orientées vers les parois frontales (8), (9) du boîtier (3), des parties de tête (13) du support (4), plus particulièrement en vue d'une compensation des tolérances.

3. Arrêtoir de porte selon les revendications 1 et 2 *caractérisé* *en* *ce* *que* les deux étriers de ressort (6), (7) coopérant avec les parois frontales (8), (9) du boîtier de maintien (3) sont reliés par un pied commun (15) à la partie médiane (10) du support (4).

4. Arrêtoir de porte selon les revendications 1 à 3 *caractérisé* *en* *ce* *que* les deux étriers de ressort (6), (7) sont assemblés en une pièce façonnée de section transversale de profilé sensiblement en forme de V.

5. Arrêtoir de porte selon les revendications 1 et 2 *caractérisé* *en* *ce* *que* chacun des étriers de ressort (16), (17) coopérant avec une des parois frontales (8), (9) du boîtier de maintien (3) est relié à l'une des parties de tête (13) du support (4).

6. Arrêtoir de porte selon la revendication 5 *caractérisé* *en* *ce* *que* les étriers de ressort (16), (17) qui forment une pièce unique avec les parties de tête (13) du support (4) sont des lèvres de ressort saillant vers l'extérieur et orientées l'une vers l'autre.

7. Arrêtoir de porte selon les revendications 1 et 2 *caractérisé* *en* *ce* *que* au moins les étriers de ressort coopérant avec l'une des parois frontales (8), (9) sont constitués d'un groupe de lamelles (17).

8. Arrêtoir de porte selon la revendication 7 *caractérisé* *en* *ce* *que* les lamelles (17) d'un groupe sont reliées à la partie médiane (10) en étant sensiblement perpendiculaires à ladite partie médiane.

9. Arrêtoir de porte selon les revendications 7 et 8 *caractérisé* *en* *ce* *que* les lamelles (17) d'un groupe comportent un pied (18) prolongé par une partie présentant une section transversale de profilé (19) en forme d'arc de cercle partiel.

10. Arrêtoir de porte selon les revendications 1 et 2 *caractérisé* *en* *ce* *que* les étriers de ressort (20) sont constitués d'ailettes (20) disposées sur la partie médiane (10) du support (4) et orientées l'une vers l'autre.

11. Arrêtoir de porte selon la revendication 10 *caractérisé* *en* *ce* *que* les ailettes (20) présentent en projection horizontale une forme triangulaire et sont reliées par une zone (22) de leur pointe (21) à la partie médiane (10) du support (4).

12. Arrêtoir de porte selon l'une des revendications 1 à 5 *caractérisé* *en* *ce que* le support (4) est une pièce façonnée en matière synthétique et *en ce que* les étriers de ressort forment une pièce unique avec ledit support.
